# EUROPÄISCHE PATENTSCHRIFT

(11) **EP 1 377 736 B1**
(45) Veröffentlichungstag und Bekanntmachung des Hinweises auf die Patenterteilung: **03.11.2004**
(21) Anmeldenummer: 01991690.7
(22) Anmeldetag: 22.12.2001
(51) Int. Cl.: F02D 41/38, F02D 41/14, F02D 41/24

(54) **VERFAHREN ZUM BETREIBEN EINER BRENNKRAFTMASCHINE MIT EINEM KRAFTSTOFFZUMESSSYSTEM**
METHOD FOR OPERATING AN INTERNAL COMBUSTION ENGINE USING A FUEL APPORTIONING SYSTEM
PROCEDE POUR ACTIONNER UN MOTEUR A COMBUSTION INTERNE AVEC UN SYSTEME D'APPORT DOSE DE CARBURANT

(30) Priorität: 16.03.2001 DE 10112702
(43) Veröffentlichungstag der Anmeldung: 07.01.2004
(73) Patentinhaber: ROBERT BOSCH GMBH, 70442 Stuttgart (DE)
(72) Erfinder: JOOS, Klaus, 74399 Waldheim (DE); WOLBER, Jens, 70839 Gerlingen (DE); FRENZ, Thomas, 86720 Noerdlingen (DE); AMLER, Markus, 71229 Leonberg-Gebersheim (DE); BOCHUM, Hansjoerg, Novi, MI 48377 (US)
(86) Internationale Anmeldenummer: PCT/DE2001/004921
(87) Internationale Veröffentlichungsnummer: WO 2002/075140

(56) Entgegenhaltungen:
- DE-A- 19 752 025
- DE-A- 19 913 477
- GB-A- 2 293 895
- US-A- 5 579 738

## Beschreibung

Die vorliegende Erfindung betrifft ein Verfahren zum Betreiben einer Brennkraftmaschine mit einem Kraftstoffzumeßsystem. Bei dem Verfahren wird Kraftstoff von einer Vorförderpumpe aus einem Kraftstoffvorratsbehälter in einen Niederdruckbereich des Kraftstoffzumeßsystems und von einer Hochdruckpumpe aus dem Niederdruckbereich in einen Hochdruckbereich des Kraftstoffzumeßsystems gefördert. In dem Hochdruckbereich mit einem Einspritzdruck anliegender Kraftstoff wird über mindestens ein Einspritzventil zumindest indirekt in einen Brennraum der Brennkraftmaschine eingespritzt. Dabei wird der Einspritzdruck geregelt.

Die Erfindung betrifft außerdem ein Computerprogramm, das auf einem Rechengerät, insbesondere auf einem Mikroprozessor, ablauffähig ist.

Des weiteren betrifft die vorliegende Erfindung ein Speicherelement für ein Steuergerät eines Kraftstoffzumeßsystems einer Brennkraftmaschine. Das Speicherelement ist insbesondere als ein Read-Only-Memory, als ein Random-Access-Memory oder als ein Flash-Memory ausgebildet. Auf dem Speicherelement ist ein Computerprogramm abgespeichert, das auf einem Rechengerät, insbesondere auf einem Mikroprozessor, ablauffähig ist.

Die Erfindung betrifft außerdem ein Steuergerät für ein Kraftstoffzumeßsystem einer Brennkraftmaschine. Dabei weist das Kraftstoffzumeßsystem eine Vorförderpumpe zum Fördern von Kraftstoff aus einem Kraftstoffvorratsbehälter in einem Niederdruckbereich des Kraftstoffzumeßsystems und eine Hochdruckpumpe zum Fördern von Kraftstoff aus dem Niederdruckbereich in einen Hochdruckbereich des Kraftstoffzumeßsystems auf. Des weiteren umfasst das Kraftstoffzumeßsystem mindestens ein Einspritzventil zum zumindest indirekten Einspritzen von in dem Hochdruckbereich mit einem Einspritzdruck anliegendem Kraftstoff in einen Brennraum der Brennkraftmaschine. Das Steuergerät regelt den Einspritzdruck.

Schließlich betrifft die vorliegende Erfindung ein Kraftstoffzumeßsystem für eine Brennkraftmaschine. Das Kraftstoffzumeßsystem weist eine Vorförderpumpe zum Fördern von Kraftstoff aus einem Kraftstoffvorratsbehälter in einen Niederdruckbereich des Kraftstoffzumeßsystems und eine Hochdruckpumpe zum Fördern von Kraftstoff aus dem Niederdruckbereich in einen Hochdruckbereich des Kraftstoffzumeßsystems auf. Des weiteren umfasst das Kraftstoffzumeßsystem mindestens ein Einspritzventil zum zumindest indirekten Einspritzen von in dem Hochdruckbereich mit einem Einspritzdruck anliegendem Kraftstoff in einen Brennraum der Brennkraftmaschine und ein Steuergerät zur Regelung des Einspritzdrucks.

### Stand der Technik

Kraftstoffzumeßsysteme der eingangs genannten Art spritzen den Kraftstoff entweder indirekt über ein Luft-Ansaugrohr der Brennkraftmaschine in einen Brennraum der Brennkraftmaschine oder direkt in einen Brennraum der Brennkraftmaschine ein. Systeme zur direkten Einspritzung von Kraftstoff in Brennräume einer Brennkraftmaschine sind bspw. zur Kraftstoffversorgung von Brennkraftmaschinen mit Benzin-Direkteinspritzung (BDE) aus dem Stand der Technik bekannt. Ein solches Kraftstoffzumeßsystem weist eine überlicherweise als Elektrokraftstoffpumpe (EKP) ausgebildete Vorförderpumpe auf, die Kraftstoff aus einem Kraftstoffvorratsbehälter in einen Niederdruckbereich des Kraftstoffzumeßsystems fördert. Mindestens eine Hochdruckpumpe des Kraftstoffzumeßsystems fördert Kraftstoff aus dem Niederdruckbereich in einen Hochdruckspeicher, der in einem Hochdruckbereich des Kraftstoffzumeßsystems angeordnet ist.

Der Hochdruckspeicher ist bspw. als eine verteilerleiste eines Common-Rail (CR) Kraftstoffzumeßsystems ausgebildet. Von dem Hochdruckspeicher zweigen Einspritzventile ab, über die Kraftstoff aus dem Hochdruckspeicher mit dem dort herrschenden Einspritzdruck (Raildruck) in die Brennräume der Brennkraftmaschine eingespritzt werden kann.

Die Einspritzventile werden von einem Steuergerät der Brennkraftmaschine angesteuert. Das Steuergerät hat des weiteren die Aufgabe, über einen Druckregelkreis den in dem Hochdruckspeicher herrschenden Einspritzdruck zu regeln. Eine Erhöhung des Einspritzdrucks kann durch geeignetes Ansteuern der Hochdruckpumpe, also durch Erhöhung der Kraftstoffzufuhr in den Hochdruckspeicher, erzielt werden. Eine Reduzierung des Einspritzdrucks kann durch geeignetes Ansteuern eines aus dem Hochdruckspeicher abzweigenden Steuerventils (Drucksteuerventil) erzielt werden, also durch Erhöhung des Kraftstoffablaufs aus dem Hochdruckspeicher, oder durch Ansteuern eines anderen Steuerventils (Mengensteuerventil), durch das die Förderleistung der Hochdruckpumpe reduziert werden kann. Zum Erfassen des in dem Hochdruckspeicher herrschenden Einspritzdrucks ist in den Hochdruckspeicher ein Drucksensor angeordnet. Ein derartiges Kraftstoffzumeßsystem wird bspw. in der DE 197 52 025 A1 beschrieben.

Ein weiteres Kraftstoffzumeßsystem der eingangs genannten Art und ein Verfahren zum Betrieb einer Brennkraftmaschine mit einem Kraftstoffzumeßsystem der eingangs genannten Art sind bspw. aus der DE 195 39 885 A1 bekannt. Der Einspritzdruck in dem Hochdruckbereich wird bei dem bekannten Kraftstoffzumeßsystem durch eine geeignete Ansteuerung eines Drucksteuerventils geregelt. Die Regelung des Einspritzdrucks ist zwar recht genau, sie weist insbesondere bei Last- und Drehzahldynamik, d.h. bei starken Schwankungen des Einspritzdrucks (z.B. aufgrund eines plötzlichen Volllastbetriebs der Brennkraftmaschine), jedoch nur eine unzureichende Dynamik auf. Bei Last- und Drehzahldynamik ergeben sich relativ hohe Druckabweichungen zwischen Ist-Wert und Soll-Wert.

Der Erfindung liegt die Aufgabe zugrunde, das dynamische Verhalten eines Kraftstoffzumeßsystems einer Brennkraftmaschine zu verbessern.

Zur Lösung dieser Aufgabe schlägt die Erfindung ausgehend von dem Verfahren zum Betreiben einer Brennkraftmaschine der eingangs genannten Art vor, dass der Regelung des Einspritzdrucks mindestens eine Vorsteuerung unterlagert wird, wobei eine Vorsteuergröße mit Hilfe von mindestens einem Kennfeld in Abhängigkeit von einem Betriebspunkt der Brennkraftmaschine ermittelt wird.

### Vorteile der Erfindung

Die Vorsteuerung ist der Regelung des Einspritzdrucks unterlagert. Sowohl die Vorsteuerung als auch die Regelung des Einspritzdrucks steuern ein einer Hochdruckpumpe zugeordnetes Steuerventil (Drucksteuerventil, Mengensteuerventil) an. Bei unabhängig von der Brennkraftmaschine angetriebenen Hochdruckpumpen, bspw. bei elektrisch angetriebenen Hochdruckpumpen, bei denen die Fördermenge der Hochdruckpumpe über die Pumpendrehzahl variiert werden kann, ist es denkbar, dass die Vorsteuerung und die Regelung einen elektrischen Antriebsmotor der Hochdruckpumpe ansteuern.

Die Vorsteuerung führt eine erste Steuerung des Einspritzdrucks in Abhängigkeit von dem Betriebspunkt der Brennkraftmaschine aus. Die überlagerte Regelung des Einspritzdrucks regelt diesen gesteuerten Wert dann auf einen genaueren Wert. Die unterlagerte Vorsteuerung führt den Ist-Wert des Einspritzdrucks bereits recht genau an einen Soll-Wert heran. Die überlagerte Regelung muss dann nur noch eine relativ geringe Regeldifferenz ausregeln. Dadruch kann der Ist-Wert des Einspritzdrucks besonders schnell auf den Soll-Wert geregelt werden. Durch die der Regelung des Einspritzdrucks unterlagerte Vorsteuerung kann also das dynamische Verhalten des Kraftstoffzumeßsystems deutlich verbessert werden.

Die relativ geringe Dynamik der Regelung des Einspritzdrucks bei auftretenden Last- oder Drehzahlschwankungen kann durch den Einsatz einer unterlagerten Vorsteuerung deutlich verbessert werden. Mit der Vorsteuerung können bei einem geregelten Kraftstoffzumesssystem die Druckabweichungen bei Last- oder Drehzahldynamik verringert werden. Außerdem ist ein Notlaufbetrieb der Brennkraftmaschine möglich, da bei Ausfall der Regelung (bspw. aufgrund eines defekten Drucksensors) das Kraftstoffzumeßsystem je nach Güte der Vorsteuerung auch mit verringerter Genauigkeit des Einspritzdrucks von der Vorsteuerung gesteuert betrieben werden kann. Durch die Vorsteuerung steht schließlich auch eine zusätzliche Diagnosemöglichkeit zur Verfügung. So kann aus der Regeldifferenz zwischen einer Vorsteuergröße am Ausgang der Vorsteuerung und dem Soll-Wert des Einspritzdrucks eine Aussage über die Funktionsfähigkeit eines Hochdruckkreises abgeleitet werden.

Statt die Vorsteuerung auf relativ aufwendige Weise aus physikalischen Grundgleichungen als mathematisches Model der Hochdruckpumpe auszuführen, wird erfindungsgemäß vorgeschlagen, eine Vorsteuergröße der Vorsteuerung mit Hilfe von Kennfeldern zu ermitteln. Aus den Kennfeldern kann in Abhängigkeit von dem Betriebspunkt der Brennkraftmaschine die Vorsteuergröße ermittelt werden. Die in den Kennfeldern gespeicherten Meßwerte können auf einfache Weise auf einem Prüfstand empirisch ermittelt werden. In den aufgenommen Meßwerten sind die sich auf den Einspritzdruck auswirkenden Effekte berücksichtigt.

In dem oder jedem Kennfeld sind in Abhängigkeit von einem Betriebspunkt der Brennkraftmaschine Werte abgelegt, aus denen entweder unmittelbar oder mittelbar durch mathematische Verknüpfung der einzelnen Werte eine Vorsteuergröße der Vorsteuerung ermittelt werden kann.

Gemäß einer vorteilhaften Weiterbildung der vorliegenden Erfindung wird vorgeschlagen, dass die Vorsteuergröße in Abhängigkeit von dem aktuellen in dem Hochdruckbereich herrschenden Einspritzdruck ermittelt wird. Des weiteren wird vorgeschlagen, dass die Vorsteuergröße in Abhängigkeit von der Drehzahl der Hochdruckpumpe ermittelt wird. Diese steht in direktem Zusammenhang mit der Förderrate der Pumpe. Schließlich wird vorgeschlagen, dass die Vorsteuergröße in Abhängigkeit von dem von der Brennkraftmaschine geforderten Kraftstoffstrom ermittelt wird. Es hat sich gezeigt, dass der aktuelle Einspritzdruck, die Drehzahl der Hochdruckpumpe und der von der Brennkraftmaschine geforderte Kraftstoffstrom die Haupteinflußgrößen auf den in dem Hochdruckbereich herrschenden Einspritzdruck sind. Aus dem Einspritzdruck und der Pumpendrehzahl kann die von der Hochdruckpumpe geförderte Kraftstoffmenge und aus dem geforderten Kraftstoffstrom und dem akutellen Einspritzdruck ein Soll-Förderstrom ermittelt werden.

Gemäß einer bevorzugten Ausführungsform der vorliegenden Erfindung wird vorgeschlagen, dass als die Vorsteuergröße eine Ansteuergröße für die Hochdruckpumpe anhand einer Geradengleichung über dem von der Brennkraftmaschine geforderten Kraftstoffstrom ermittelt wird, wobei die Verstärkung und der Offset der Geradengleichung mit Hilfe von Kennfeldern in Abhängigkeit von dem Betriebspunkt der Brennkraftmaschine ermittelt werden. Erfindungsgemäß ist also erkannt worden, dass die Pumpenansteuergröße als eine Geradengleichung über dem von der Brennkraftmaschine geforderten Kraftstoffstrom dargestellt werden kann. Die Verstärkung und der. Off set der Geradengleichung sind dabei abhängig von dem Betriebspunkt der Brennkraftmaschine und können mit Hilfe von Kennfeldern ermittelt werden.

Vorteilhafterweise wird die Verstärkung der Geradengleichung mit Hilfe eines ersten Kennfelds in Abhängigkeit von der Drehzahl der Hochdruckpumpe und dem aktuellen Einspritzdruck ermittelt. Die von einem Steuergerät der Brennkraftmaschine berechnete Kenngröße für den aktuellen Kraftstoffbedarf der Brennkraftmaschine wird mit dem ersten Kennfeld multipliziert, in dem abhängig von der Drehzahl der Hochdruckpumpe und dem Einspritzdruck die Verstärkung der Geradengleichung abglegt ist.

Gemäß einer weiteren bevorzugten Ausführungsform der vorliegenden Erfindung wird vorgeschlagen, dass der Offset der Geradengleichung mit Hilfe eines zweiten Kennfelds in Abhängigkeit von der Drehzahl der Hochdruckpumpe und dem aktuellen Einspritzdruck ermittelt wird. Zu dem mittels des ersten Kennfeldes ermittelten Wert wird ein aus einem zweiten Kennfeld in Abhängigkeit von der Drehzahl der Hochdruckpumpe und dem Einspritzdruck ermittelter offset der Geradengleichung in dem aktuellen Betriebspunkt der Brennkraftmaschine addiert. Das Ergebnis der Geradengleichung mit den sich mit Hilfe des ersten Kennfeldes und des zweiten Kennfeldes ergebenden Werten (Verstärkung und Offset) stellt eine gute Annäherung an die wahre Ansteuergröße dar. Die Regeldifferenz, die von der übergeordneten Regelung des Einspritzdrucks dann noch ausgeregelt werden muß, ist sehr klein, so dass die Regelung eine besonders hohe Dynamik aufweist.

Unter Umständen kann eine Spannungskompensation und/oder eine Temperaturkompensation der Vorsteuergröße notwendig sein. Deshalb wird gemäß einer anderen vorteilhaften Weiterbildung der vorliegenden Erfindung vorgeschlagen, dass die ermittelte Vorsteuergröße in Abhängigkeit von einer Versorgungsspannung einer Kraftfahrzeugbatterie und/oder von der Außentemperatur korrigiert wird. Vorteilhafterweise wird eine Korrekturgröße ebenfalls mit Hilfe von Kennfeldern spannungsabhängig bzw. temperaturabhängig ermittelt. Die Korrekturgröße ist bspw. ein Korrekturfaktor, mit dem die mit Hilfe des ersten Kennfeldes und des zweiten Kennfeldes ermittelte Vorsteuergröße multipliziert wird.

Der mit Hilfe des ersten Kennfeldes und des zweiten Kennfeldes ermittelte Wert der Vorsteuergröße stellt einen statischen Anteil dar. Bei starken Last- oder Drehzahlschwankungen sind jedoch relativ langsame Einschwingvorgänge zu beobachten, die von der Vorsteuerung ebenfalls berücksichtigt, d.h. beschleunigt, werden sollten. Aus diesem Grund wird gemäß einer weiteren bevorzugten Ausführungsform der Erfindung vorgeschlagen, dass zu dem statischen Anteil der ermittelten Vorsteuergröße ein dynamischer Anteil addiert wird, durch den bei einer Änderung des Einspritzdrucks, der Drehzahl und/oder des Kraftstoffstroms ein Überschwingen der Vorsteuergröße ausgelöst wird. Durch das kurzzeitige Überschwingen der Vorsteuergröße können die Einschwingvorgänge insbesondere bei starken Last- oder Drehzahlschwankungen deutlich beschleunigt werden, was zu einer besonders hohen Dynamik des Kraftstoffzumeßsystems führt. Der dynamische Anteil wird vorteilhaftweise mit Hilfe eines differenzierenden Übertragungsgliedes, das vorzugsweise ein DT1-Verhalten aufweist, ermittelt. Das differenzierte Übertragungsglied kann bspw. immer bei einer Änderung des geforderten Kraftstoffstroms, der Drehzahl der Hochdruckpumpe oder des aktuellen Einspritzdrucks einen zusätzlichen Korrekturwert ermitteln und diesen bei der Berechnung der Vorsteuergröße berücksichtigen.

Die Erfindung betrifft auch ein Computerprogramm, das zur Ausführung des erfindungsgemäßen Verfahrens geeignet ist, wenn es auf einem Rechengerät, insbesondere auf einem Mikroprozessor, abläuft. Besonders bevorzugt ist dabei, wenn das Computerprogramm auf einem Speicherelement, insbesondere auf einem Flash-Memory abgespeichert ist. Das Computerprogramm stellt in gleicher Weise die Erfindung dar, wie das Verfahren zu dessen Ausführung es geeignet ist.

Von besonderer Bedeutung ist die Realisierung des erfindungsgemäßen Verfahrens in der Form eines Speicherelements, das für ein Steuergerät eines Kraftstoffzumeßsystems einer Brennkraftmaschine vorgesehen ist. Dabei ist auf dem Speicherelement ein Computerprogramm abgespeichert, das auf einem Rechengerät, insbesondere auf einem Mikroprozessor, ablauffähig und zur Ausführung des erfindungsgemäßen Verfahrens geeignet ist. In diesem Fall wird also die Erfindung durch ein auf dem Speicherelement abgespeichertes Computerprogramm realisiert, so dass dieses mit dem Computerprogramm versehene Speicherelement in gleicher Weise die Erfindung darstellt wie das Verfahren, zu dessen Ausführung das Computerprogramm geeignet ist. Als Speicherelement kann insbesondere ein elektrisches Speichermedium zur Anwendung kommen, bspw. ein Read-Only-Memory, ein Random-Access-Memory oder ein Flash-Memory.

Als eine weitere Lösung der Aufgabe der vorliegenden Erfindung wird ausgehend von dem Steuergerät für ein Kraftstoffzumeßsystem einer Brennkraftmaschine der eingangs genannten Art vorgeschlagen, dass das Steuergerät mindestens eine der Regelung des Einspritzdrucks unterlagerte Vorsteuerung aufweist und eine Vorsteuergrößemit Hilfe von mindestens einem Kennfeld in Abhängigkeit von einem Betriebspunkt der Brennkraftmaschine ermittelt.

Gemäß einer vorteilhaften Weiterbildung der vorliegenden Erfindung wird vorgeschlagen, dass das Steuergerät Mittel zur Ausführung des erfindungsgemäßen Verfahrens aufweist.

Als noch eine weitere Lösung der Aufgabe der vorliegenden Erfindung wird ausgehend von dem Kraftstoffzumeßsystem für eine Brennkraftmaschine der eingangs genannten Art vorgeschlagen, dass das Kraftstoffzumeßsystem mindestens eine der Regelung des Einspritzdrucks unterlagerte Vorsteuerung aufweist und eine Vorsteuergröße mit Hilfe von einem Kennfeld in Abhängigkeit von einem-Betriebspunkt der Brennkraftmaschine ermittelt.

Gemäß einer vorteilhaften Weiterbildung der vorliegenden Erfindung wird vorgeschlagen, dass das Kraftstoffzumeßsystem Mittel zur Ausführung des erfindungsgemäßen Verfahrens aufweist.

### Zeichnungen

Weitere Merkmale, Anwendungsmöglichkeiten und Vorteile der Erfindung ergeben sich aus der nachfolgenden Beschreibung von Ausführungsbeispielen der Erfindung, die in den Zeichnungen dargestellt sind. Es zeigen:
- Figur 1: eine Brennkraftmaschine mit einem erfindungsgemäßen Kraftstoffzumeßsystem;
- Figur 2: ein Blockschaltbild für die Ermittlung einer Vorsteuergröße einer Vorsteuerung des Einspritzdrucks gemäß der vorliegenden Erfindung;
- Figur 3: ein Blockschaltbild für die Ermittlung eines dynamischen Anteils der Vorsteuergröße; und
- Figur 4: ein Blockschaltbild für die Ermittlung eines statischen Anteils der Vorsteuergröße.

### Beschreibung der Ausführungsbeispiele

In Figur 1 ist eine direkteinspritzende Brennkraftmaschine 1 eines Kraftfahrzeugs dargestellt, bei der Kolben 2 in einem Zylinder 3 hin- und herbewegbar ist. Der Zylinder 3 ist mit einem Brennraum 4 versehen, der u.a. durch den Kolben 2, ein Einlaßventil 5 und ein Auslaßventil 6 begrenzt ist. Mit dem Einlaßventil 5 ist ein Ansaugrohr 7 und mit dem Auslaßventil 6 ein Abgasrohr 8 gekoppelt.

Im Bereich des Einlaßventils 5 und des Auslaßventils 6 ragen ein Einspritzventil 9 und eine Zündkerze 10 in dem Brennraum 4. Über das Einspritzventil 9 kann Kraftstoff in den Brennraum 4 eingespritzt werden. Mit der Zündkerze 10 kann Kraftstoff mit dem Brennraum 4 entzündet werden. Der Kolben 2 wird durch die Verbrennung des Kraftstoffs in den Brennraum 4 in eine Hin- und Herbewegung versetzt, die auf eine nicht dargestellte Kurbelwelle übertragen wird und auf diese ein Drehmoment ausübt.

Die Brennkraftmaschine 1 weist ein Kraftstoffzumeßsystem 11 auf, durch das der über das Einspritzventil 9 in den Brennraum 4 einzuspritzende Kraftstoff zugemessen wird. Das Kraftstoffzumeßsystem 11 weist einen Kraftstoffvorratsbehälter 12 auf, aus dem von einer als Elektrokraftstoffpumpe (EKP) ausgebildeten Vorförderpumpe 13 Kraftstoff in einen Niederdruckbereich ND des Kraftstoffzumeßsystems 11 gefördert wird. Eine Hochdruckpumpe 14 fördert Kraftstoff aus dem Niederdruckbereich ND in einen Hochdruckspeicher 16 in einem Hochdruckbereich HD des Kraftstoffzumeßsystems 11. Die Hochdruckpumpe 14 ist als eine 1-Zylinder-Hochdruckpumpe mit zwei Rückschlagventilen 17, einem Saugventil am Eingang und einem Druckventil am Ausgang der Hochdruckpumpe 14, und einem Mengensteuerventil 18 (MSV) ausgebildet. Durch das Mengensteuerventil 18 kann eine Rücklaufleitung 19 geöffnet bzw. geschlossen werden. Durch Öffnen des Mengensteuerventils 18 kann die Förderung der Hochdruckpumpe 14 unterbrochen werden, da der angesaugte Kraftstoff wieder in den Niederdruckkreislauf zurückgeschoben wird, anstatt in den Hochdruckkreislauf gefördert zu werden. Das Mengensteuerventil 18 wird mittels eines Steuersignals T angesteuert. Alternativ kann die Hochdruckpumpe 14 auch als eine 3- oder Mehrzylinder-Hochdruckpumpe mit einem Drucksteuerventil (DSV) ausgebildet sein, das mittels des Ansteuersignals T angesteuert wird.

Der Hochdruckspeicher 16 ist als eine Speicherleiste eines Common-Rail (CR)-Kraftstoffzumeßsystems ausgebildet. An dem Hochdruckspeicher 16 ist ein Drucksensor 24 angeordnet, der den in dem Hochdruckbereich HD herrschenden Einspritzdruck erfasst. Aus dem Hochdruckspeicher 16 zeigen mehrere - im vorliegenden Fall vier - Einspritzventile 9 ab, über die Kraftstoff in die Brennräume 4 der Zylinder 3 der Brennkraftmaschine 1 eingespritzt wird. Zum Einspritzen von Kraftstoff werden die Einspritzventile 9 mit einem entsprechenden Ansteuersignal ES angesteuert. Die Zündkerze 10 wird durch ein Ansteuersignal ZW angesteuert.

Um den Druck in dem Niederdruckbereich ND des Kraftstoffzumeßsystems 11 auf einem vorgebbaren Wert zu halten, ist in dem Niederdruckbereich ND ein Niederdruckregler 20 angeordnet, über den Kraftstoff aus dem Niederdruckbereich ND zurück in den Kraftstoffvorratsbehälter 12 fließen kann, falls der Druck in dem Niederdruckbereich einen vorgebbaren Druckwert übersteigt. Zwischen der Vorförderpumpe 13 und der Hochdruckpumpe 14 ist ein Kraftstofffilter 21 angeordnet.

Ein Steuergerät 22 der Brennkraftmaschine 1 ist von Eingangssignalen 23 beaufschlagt, die mittels Sensoren gemessene Betriebsgrößen der Brennkraftmaschine 1 oder andere Zustandsgrößen darstellen. Das Steuergerät 22 ist bspw. mït einem Luftmassensensor, einem Lambdasensor, einem Drehzahlsensor oder dem Drucksensor 24 (Sensorsignal p_r) verbunden. Das Steuergerät 22 erzeugt Ausgangssignale 25, mit denen über Aktoren bzw. Steller das Verhalten der Brennkraftmaschine 1 beeinflußt werden kann. Das Steuergerät 22 ist bspw. mit dem Einspritzventil 9 (Ansteuersignal ES), der Zündkerze 10 (Ansteuersignal ZW), dem Mengensteuerventil 18 (Ansteuersignal T) oder einer in dem Ansaugrohr 7 angeordneten Drosselklappe verbunden und erzeugt die zu deren Ansteuerung erforderlichen Signale.

Das Steuergerät 22 ist u.a. dazu vorgesehen, die Betriebsgrößen der Brennkraftmaschine zu steuern und/oder zu regeln. Das Steuergerät 22 steuert bzw. regelt die von dem Einspritzventil 9 in den Brennraum 4 eingespritzte Kraftstoffmasse und den Zündzeitpunkt des in dem Brennraum 4 befindlichen Kraftstoff/Luft-Gemisches im Hinblick auf einem geringen Kraftstoffverbrauch und/oder eine geringe Schadstoffemission. Zu diesem Zweck ist das Steuergerät 22 mit einem Mikroprozessor 26 versehen, der in einem Speicherelement, insbesondere in einem Flash-Memory 27 ein Computerprogramm abgespeichert hat, das dazu geeignet ist, die genannte Steuerung bzw. Regelung durchzuführen.

Des weiteren ist das Steuergerät 22 dazu vorgesehen, den in dem Hochdruckspeicher 16 herrschenden Einspritzdruck p_r in Abhängigkeit von dem Betriebspunkt der Brennkraftmaschine 1 zu regeln. Das in dem Flash-Memory 27 abgespeicherte Computerprogramm ist dazu geeignet, die Regelung des Einspritzdrucks auszuführen, wenn es auf dem Mikroprozessor 26 abläuft.

Die Brennkraftmaschine 1 aus Figur 1 kann in einer Vielzahl von Betriebsarten betrieben werden. So ist es bspw. möglich, die Brennkraftmaschine 1 in einem Homogenbetrieb, einem Schichtbetrieb oder einem homogenen Magerbetrieb zu betreiben. Zwischen den genannten Betriebsarten der Brennkraftmaschine 1 kann umgeschaltet werden. Derartige Umschaltungen werden ebenfalls von dem Steuergerät 22 durchgeführt.

Gemäß der vorliegenden Erfindung ist der Regelung des Einspritzdrucks p_r mindestens eine Vorsteuerung unterlagert. Mit Hilfe der Vorsteuerung kann lastabhängig oder über die Drehzahl der Hochdruckpumpe 14 eine deutliche Verbesserung der dynamischen Eingenschaften der Einspritzdruck-Regelung erzielt werden. In Figur 2 ist ein Blockschaltbild für die Ermittlung einer Vorsteuergröße y einer Vorsteuerung des Einspritzdrucks p_r gemäß der vorliegenden Erfindung dargestellt. Über die Vorsteuergröße y wird die Hochdruckpumpe 14 derart angesteuert, dass sich als Einspritzdruck-Ist-Wert ein gewünschter Einspritzdruck-Soll-Wert einstellt. Eine Erhöhung des Einspritzdrucks p_r kann durch Erhöhung der Kraftstoffzufuhr in den Hochdruckspeicher 16 erzielt werden. Eine Reduzierung des Einspritzdrucks p_r kann durch geeignetes Ansteuern des Mengensteuerventils 18, durch das die Förderleistung der Hochdruckpumpe 14 reduziert werden.kann, erzielt werden.

Die Vorsteuergröße y wird aus der Summe eines stationären Anteils y_stat und eines dynamischen Anteils y_dyn berechnet. Ein Blockschaltbild zur Ermittlung des dynamischen Anteils y_dyn der Vörsteuergröße y ist in Figur 3 dargestellt. Zunächst wird ein Produkt aus einem Verstärkungsfaktor v und der von der Brennkraftmaschine 1 benötigten Kraftstoffmenge rk gebildet, das über ein differenzierendes Übertragungsglied mit einem DT1-Verhalten geführt wird. Das DT1-Übertragungsglied wird dadurch modelliert, dass von dem Produkt v·rk ein tiefpassgefilteter Anteil abgezogen wird. Die Zeitkonstante T_konst des Tiefpasses kann vorgegeben werden. Durch das Übertragungsglied wird bspw. bei starken Lastwechseln oder Schwankungen der Drehzahl n_HDP der Hochdruckpumpe 14 ein überhöhter Sprung des dynamischen Anteils y_dyn erzeugt. Aufgrund des erhöhten Sprungs schwingt die Vorsteuergröße y wesentlich schneller ein. Im stationären Zustand ist der dynamische Anteil y_dyn gleich Null.

In Figur 4 ist ein Blockschaltbild zur Ermittlung des statischen Anteils y_stat der Vorsteuergröße y dargestellt. Der statische Anteil y_stat wird durch einen Geradengleichung y_stat = a·rk + b angenähert. Die Verstärkung a der Geradengleichung wird mit Hilfe eines ersten Kennfeldes K1 in Abhängigkeit von der Drehzahl n_HDP der Hochdruckpumpe 14 und dem aktuellen Einspritzdruck p_r ermittelt und mit der von der Brennkraftmaschine 1 benötigten Kraftstoffmenge rk multipliziert. Der Offset b der Geradengleichung wird mit Hilfe eines zweiten Kennfeldes K2 ebenfalls in Abhängigkeit von der Drehzahl n_HDP der Hochdruckpumpe 14 und dem aktuellen Einspritzdruck p_r ermittelt. Die Summe aus dem Offset b und dem Produkt aus Verstärkung a und Kraftstoffmenge rk bildet den stationären Anteil y_stat.

In dem ersten Kennfeld K1 sind betriebspunktabhängig verschiedene Werte für die Verstärkung a der Geradengleichung abgelegt. Ebenso sind in dem zweiten Kennfeld K2 betriebspunktabhängig verschiedene Werte für den Offset b der Geradengleichung abgelegt. Die in den Kennfeldern K1, K2 abgelegten Werte können auf einfache Weise bspw. auf einem Prüfstand empirisch ermittelt werden. Der Vorteil empirisch ermittelter Werte liegt insbesondere darin, dass sämtliche Störgrößen, die sich auf den Einspritzdruck p_r auswirken, Berücksichtigung finden.

Falls erwünscht, kann eine Kraftfahrzeugbatterie-Spannungsoder Temperaturkompensation vorgesehen werden. Es ist bspw. denkbar, auf den stationären Wert y_stat einen. Korrekturwert zu berücksichtigen, der aus einem spannungsoder temperaturabhängigen Kennfeld ermittelt wird.

## Patentansprüche

1. Verfahren zum Betreiben einer Brennkraftmaschine (1) mit einem Kraftstoffzumesssystem (11), bei dem Kraftstoff von einer Vorförderpumpe (13) aus einem Kraftstoffvorratsbehälter (12) in einen Niedecdruckbeceich (ND) des Kraftstoffzumesssystems (11) und von einer Hochdruckpumpe (14) aus dem Niederdruckbereich (ND) in einen Hochdruckbereich (HD) des Kraftstoffzumesssystems (11) gefördert und in dem Hochdruckbereich (HD) mit einem Einspritzdruck (p_r) anliegender Kraftstoff über mindestens ein Einspritzventil (9) zumindest indirekt in einen Brennraum (4) der Brennkraftmaschine (1) eingespritzt wird, und der Einspritzdruck (p_r) geregelt wird, **dadurch gekennzeichnet, dass** der Regelung des Einspritzdrucks (p_r) mindestens eine Vorsteuerung unterlagert wird, wobei eine Vorsteuergröße (y) mit Hilfe von mindestens einem Kennfeld (K1, K2) in Abhängigkeit von einem Betriebspunkt der Brennkraftmaschine (1) durch Addition eines statischen Anteils. (y_stat) und eines dynamischen Anteils (y_dyn), durch den bei einer Änderung des Einspritzdrucks (p_r), einer Drehzahl (n_HDP) der Hochdruckpumpe (14) und/oder eines von der Brennkraftmaschine (1) geforderten Kraftstoffstroms (rk) ein überschwingen der Vorsteuergröße (y) ausgelöst wird, ermittelt wird.

2. Verfahren nach Anspruch 1, **dadurch gekennzeichnet, dass** die Vorsteuergröße (y) in Abhängigkeit von dem aktuellen Einspritzdruck (p_r) ermittelt wird.

3. Verfahren nach Anspruch 2, **dadurch gekennzeichnet, dass** als der statische Anteil (y_stat) eine Ansteuergröße für die Hochdruckpumpe (14) anhand einer Geradengleichung (y=a.rk+b) über dem von der Brennkraftmaschine (1) geforderten Kraftstoffstrom (rk) ermittelt wird, wobei die Verstärkung (a) und der Offset (b) der Geradengleichung mit Hilfe von Kennfeldern (K1, K2) in Abhängigkeit von dem Betriebspunkt der Brennkraftmaschine (1) ermittelt werden.

4. Verfahren nach Anspruch 3, **dadurch gekennzeichnet, dass** die Verstärkung (a) der Geradengleichung mit Hilfe eines ersten Kennfelds (K1) in Abhängigkeit von der Drehzahl (n_HDP) der Hochdruckpumpe (14) und dem aktuellen Einspritzdruck (p_r) ermittelt wird.

5. Verfahren nach Anspruch 3 oder 4, **dadurch gekennzeichnet, dass** der Offset (b) der Geradengleichung mit Hilfe eines zweiten Kennfelds (K2) in Abhängigkeit von der Drehzahl (n_HDP) der Hochdruckpumpe (14) und dem aktuellen Einspritzdruck (p_r) ermittelt wird.

6. Verfahren nach einem der Ansprüche 2 bis 5, **dadurch gekennzeichnet, dass** die ermittelte Vorsteuergröße (y) in Abhängigkeit von einer Versorgungsspannung einer Kraftfahrzeugbatterie und/oder von der Außentemperatur korrigiert wird.

7. Verfahren nach Anspruch 6, **dadurch gekennzeichnet, dass** zur Korrektur der ermittelten Vorsteuergröße (y) eine Korrekturgröße mit Hilfe von Kennfeldern spannungsabhängig bzw. temperaturabhängig ermittelt wird.

8. Verfahren nach einem der Ansprüche 1 bis 7, **dadurch gekennzeichnet, dass** der dynamische Anteil (y_dyn) mit Hilfe eines differenzierenden Übertragungsglieds (DT1), das vorzugsweise ein DT1-Verhalten aufweist, ermittelt wird.

9. Computerprogramm, das auf einem Rechengerät, insbesondere auf einem Mikroprozessor (26) eines Steuergeräts (22) für ein Kraftstoffzumesssystem (11), ablauffähig ist, **dadurch gekennzeichnet, dass** das Computerprogramm zur Ausführung eines Verfahrens nach einem der Ansprüche 1 bis 8 programmiert ist, wenn es auf dem Rechengerät abläuft.

10. Computerprogramm nach Anspruch 9, **dadurch gekennzeichnet, dass** das Computerprogramm auf einem Speicherelement, insbesondere auf einem Flash-Memory (27) abgespeichert ist.

11. Speicherelement, insbesondere Read-Only-Memory, Random-Access-Memory oder Flash-Memory (27), für ein Steuergerät (22) eines Kraftstoffzumesssystems (11) einer Brennkraftmaschine (1), auf dem ein Computerprogramm abgespeichert ist, das auf einem Rechengerät, insbesondere auf einem Mikroprozessor (26), ablauffähig und zur Ausführung eines Verfahrens nach einem der Ansprüche 1 bis 8 programmiert ist.

12. Steuergerät (22) für ein Kraftstoffzumesssystem (11) einer Brennkraftmaschine (1), wobei das Kraftstoffzumesssystem (11) eine Vorförderpumpe (13) zum Fördern von Kraftstoff aus einem Kraftstoffvorratsbehälter (12) in einen Niederdruckbereich (ND) des Kraftstoffzumesssystems (11), eine Hochdruckpumpe (14) zum Fördern von Kraftstoff aus dem Niederdruckbereich (ND) in einen Hochdruckbereich (HD) des Kraftstoffzumesssystems (11) und mindestens ein Einspritzventil (9) zum zumindest indirekten Einspritzen von in dem Hochdruckbereich (HD) mit einem Einspritzdruck (p_r) anliegendem Kraftstoff in einen Brennraum (4) der Brennkraftmaschine (1) aufweist, und das Steuergerät (22) den Einspritzdruck (p_r) regelt, **dadurch gekennzeichnet, dass** der Regelung des Einspritzdrucks (p_r) mindestens eine Vorsteuerung unterlagert ist, wobei das Steuergerät (22) eine Vorsteuergröße (y) mit Hilfe von mindestens einem Kennfeld (K1, K2) in Abhängigkeit von einem Betriebspunkt der Brennkraftmaschine (1) durch Addition eines statischen Anteils (y_stat) und eines dynamischen Anteils (y_dyn), durch den bei einer Änderung des Einspritzdrucks (p_r), einer Drehzahl (n_HDP) der Hochdruckpumpe (14) und/oder eines von der Brennkraftmaschine (1) geforderten Kraftstoffstroms (rk) ein Überschwingen der Vorsteuergröße (y) ausgelöst wird, ermittelt.

13. Steuergerät (22) nach Anspruch 12, **dadurch gekennzeichnet, dass** das Steuergerät (22) Mittel zur Ausführung eines Verfahrens nach einem der Ansprüche 2 bis 8 aufweist.

## Claims

1. Method for operating an internal combustion engine (1) having a fuel metering system (11) in which fuel is fed from a fuel container (12) into a low-pressure region (ND) of the fuel metering system (11) by a prefeeding pump (13), and from the low-pressure region (ND) into a high-pressure region (HD) of the fuel metering system (11) by a high-pressure pump (14), and fuel which is present in the high-pressure region (HD) with an injection pressure (p_r) is injected at least indirectly into a combustion chamber (4) of the internal combustion engine (1) via at least one injection valve (9), and the injection pressure (p_r) is regulated, **characterized in that** at least one pilot control means is subordinate to the means for controlling the injection pressure (p_r), a pilot control variable (y) being determined using at least one characteristic diagram (K1, K2) as a function of an operating point of the internal combustion engine (1) by adding a static component (y_stat) and a dynamic component (y_dyn), by means of which overshooting of the pilot control variable (y) is triggered when there is a change in the injection pressure (p_r), a rotational speed (n_HDP) of the high-pressure pump (14) and/or a fuel flow rate (rk) which is fed by the internal combustion engine (1).

2. Method according to Claim 1, **characterized in that** the pilot control variable (y) is determined as a function of the current injection pressure (p_r).

3. Method according to Claim 2, **characterized in that** an actuation variable for the high-pressure pump (14) is determined as the static component (y_stat) by means of an equation for a straight line (y=a.rk+b) using the fuel flow rate (rk) which is fed by the internal combustion engine (1), the amplification (a) and the offset (b) of the equation for a straight line being determined using characteristic diagrams (K1, K2) as a function of the operating point of the internal combustion engine (1).

4. Method according to Claim 3, **characterized in that** the amplification (a) of the equation for a straight line is determined using a first characteristic diagram (K1) as a function of the rotational speed (n_HDP) of the high-pressure pump (14) and the current injection pressure (p_r).

5. Method according to Claim 3 or 4, **characterized in that** the offset (b) of the equation for a straight line is determined using a second characteristic diagram (K2) as a function of the rotational speed (n_HDP) of the high-pressure pump (14) and the current injection pressure (p_r).

6. Method according to one of Claims 2 to 5, **characterized in that** the pilot control variable (y) which is determined is corrected as a function of a supply voltage of a motor vehicle battery and/or of the external temperature.

7. Method according to Claim 6, **characterized in that**, in order to correct the pilot control variable (y) which is determined, a correction variable is determined as a function of the voltage and/or temperature using characteristic diagrams.

8. Method according to one of Claims 1 to 7, **characterized in that** the dynamic component (y_dyn) is determined using a differentiating transmission element (DT1) which preferably has a DT1 behaviour.

9. Computer program which can run on a computing device, in particular on a microprocessor (26) of a controller (22) for a fuel metering system (11), **characterized in that** the computer program is programmed to carry out a method according to one of Claims 1 to 8 when it runs on the computing device.

10. Computer program according to Claim 9, **characterized in that** the computer program is stored on a memory element, in particular on a flash memory (27).

11. Memory element, in particular read-only memory, random-access memory or flash memory (27), for a controller (22) of a fuel metering system (11) of an internal combustion engine (1) on which a computer program is stored which can run on a computing device, in particular on a microprocessor (26), and is programmed to carry out a method according to one of Claims 1 to 8.

12. Controller (22) for a fuel metering system (11) of an internal combustion engine (1), the fuel metering system (11) having a prefeeding pump (13) for feeding fuel from a fuel container (12) into a low-pressure region (ND) of the fuel metering system (11), a high-pressure pump (14) for feeding fuel from the low-pressure region (ND) into a high-pressure region (HD) of the fuel metering system (11), and at least one injection valve (9) for at least indirectly injecting fuel which is present in the high-pressure region (HD) with an injection pressure (p_r) into a combustion chamber (4) of the internal combustion engine (1), and the controller (22) controls the injection pressure (p_r), **characterized in that** at least one pilot control means is subordinate to the means for controlling the injection pressure (p_r), the controller (22) determining a pilot control variable (y) using at least one characteristic diagram (K1, K2) as a function of an operating point of the internal combustion engine (1) by adding a static component (y_stat) and a dynamic component (y_dyn) by means of which overshooting of the pilot control variable (y) is triggered when there is a change in the injection pressure (p_r), a rotational speed (n_HDP) of the high-pressure pump (14) and/or a fuel flow rate (rk) which is fed by the internal combustion engine (1).

13. Controller (22) according to Claim 12, **characterized in that** the controller (22) has means for carrying out a method according to one of Claims 2 to 8.

## Revendications

1. Procédé pour faire fonctionner un moteur à combustion interne (1) comprenant un système de dosage de carburant (11), dans lequel du carburant est refoulé d'un réservoir de carburant (12) dans une zone de basse pression (ND) du système de dosage de carburant (11) par une pompe de gavage (13) et de la zone de basse pression (ND) dans une zone de haute pression (HD) du système de dosage de carburant (11) par une pompe à haute pression (14), dans lequel du carburant qui est présent dans la zone de haute pression (HD) avec une pression d'injection (p_r) est injecté par au moins un injecteur (9), au moins indirectement, dans une chambre de combustion (4) du moteur à combustion interne (1) et dans lequel la pression d'injection (p_r) est réglée,
**caractérisée en ce qu'**
au moins une commande pilote est sous-jacente à la régulation de la pression d'injection (p_r), une grandeur de commande pilote (y) étant obtenue à l'aide d'au moins un diagramme (K1, K2) en fonction d'un point de fonctionnement du moteur à combustion interne (1), par addition d'une fraction statique (i_stat) et d'une fraction dynamique (y_dyn) qui déclenche une suroscillation de la grandeur de commande pilote (y) en réponse à une variation de la pression d'injection (p_r), d'une vitesse de rotation (n_HDP) de la pompe à haute pression (14) et/ou d'un courant de carburant (rk) refoulé par le moteur à combustion interne (1).

2. Procédé selon la revendication 1,
**caractérisé en ce que**
la grandeur de commande pilote (y) est obtenue en fonction de la pression d'injection (p_r) actuelle.

3. Procédé selon la revendication 1,
**caractérisé en ce que**,
pour la fraction statique (y_stat), une grandeur de pilotage pour la pompe à haute pression (14) est obtenue par application d'une équation linéaire (y = a.rk+b) basé sur le courant de carburant (rk) refoulé par le moteur à combustion interne (1), le coefficient (a) et le décalage (b) de l'équation linéaire étant obtenus à l'aide de diagrammes (K1, K2) en fonction du point de fonctionnement du moteur à combustion interne (1).

4. Procédé selon la revendication 3,
**caractérisé en ce que**
le coefficient (a) de l'équation linéaire est obtenu à l'aide d'un premier diagramme (K1) en fonction de la vitesse de rotation (n_HDP) de la pompe à haute pression (14) et de la pression d'injection (p_r) actuelle.

5. Procédé selon la revendication 3 ou 4,
**caractérisé en ce que**
le décalage (b) de l'équation linéaire est obtenu à l'aide d'un deuxième diagramme (K2) en fonction de la vitesse de rotation (n_HDP) de la pompe à haute pression (14) et de la pression d'injection (p_r) actuelle.

6. Procédé selon une des revendications 2 à 5,
**caractérisé en ce que**
la grandeur de commande pilote (y) obtenue est corrigée en fonction d'une tension d'alimentation d'une batterie du véhicule automobile et/ou de la température extérieure.

7. Procédé selon la revendication 6,
**caractérisé en ce que**
pour la correction de la grandeur de commande pilote obtenue (y), on détermine une grandeur de correction au moyen de diagrammes, en fonction de la tension ou de la température.

8. Procédé selon une des revendications 1 à 7,
**caractérisé en ce que**
la fraction dynamique (y_dyn) est obtenue à l'aide d'un élément de transfert différentiateur (DT1) qui présente de préférence un comportement DTI.

9. Programme d'ordinateur qui peut être exécuté sur un calculateur, en particulier sur un microprocesseur (26) d'un appareil de commande (22) prévu pour un système de dosage de carburant (11),
**caractérisé en ce que**
le programme d'ordinateur est programmé pour la mise en oeuvre d'un procédé selon une des revendications 1 à 8 lorsqu'il est exécuté sur le calculateur.

10. Programme d'ordinateur selon la revendication 9,
**caractérisé en ce que**
le programme d'ordinateur est mémorisé sur un élément de mémoire, en particulier sur une mémoire flash (27).

11. Elément de mémoire, en particulier une ROM, une RAM ou une mémoire flash (27) pour un appareil de commande (22) d'un système de dosage de carburant (11) d'un moteur à combustion interne (1), sur laquelle est mémorisé un programme d'ordinateur qui peut être exécuté sur un calculateur, en particulier sur un microprocesseur (26) et qui est programmé pour la mise en oeuvre d'un procédé selon une des revendications 1 à 8.

12. Appareil de commande (22) pour un système de dosage de carburant (11) d'un moteur à combustion interne (1), dans lequel le système de dosage de carburant (11) comprend une pompe de gavage (13) destinée à refouler du carburant d'un réservoir de carburant (12) dans une zone de basse pression (ND) du système de dosage de carburant (11), une pompe à haute pression (14) destinée à refouler du carburant de la zone de basse pression (ND) dans une zone de haute pression (HD) du système de dosage de carburant (11) et au moins un injecteur (9) destiné à injecter au moins indirectement du carburant qui est présent dans la zone de haute pression (HD) avec une pression d'injection (p_r) dans une chambre de combustion (4) du moteur à combustion interne (1) et l'appareil de commande (22) règle la pression d'injection (p_r),
**caractérisée en ce qu'**
au moins une commande pilote est sous-jacente à la régulation de la pression d'injection (p_r), l'appareil de commande (22) obtient une grandeur de commande pilote (y) à l'aide d'au moins un diagramme (K1, K2) en fonction d'un point de fonctionnement du moteur à combustion interne (1), par addition d'une fraction statique (y_stat) et d'une fraction dynamique (y_dyn) qui déclenche une suroscillation de la grandeur de commande pilote (y) en réponse à une variation de la pression d'injection (p_r), d'une vitesse de rotation (n_HDP) de la pompe à haute pression (14) et/ou d'un courant de carburant (rk) refoulé par le moteur à combustion interne (1).

13. Appareil de commande (22) selon la revendication 12,
**caractérisé en ce que**
l'appareil de commande (22) présente des moyens pour la mise en oeuvre du procédé selon une des revendications 2 à 8.
